# FASCICULE DE BREVET EUROPEEN

(11) **EP 0 411 987 B1**
(45) Date de publication et mention de la délivrance du brevet: **08.12.1993**
(21) Numéro de dépôt: 90402112.8
(22) Date de dépôt: 23.07.1990
(51) Int. Cl.: B65D 47/20, A45D 34/04

(54) **Obturateur à mouvement vertical pour récipients divers**
Senkrecht bewegliche Verschlussvorrichtung für verschiedene Behälter
Vertically movable closing device for various containers

(30) Priorité: 02.08.1989 FR 8910414
(43) Date de publication de la demande: 06.02.1991
(73) Titulaire: SOCIETE DE CONSEILS ET D'ETUDES DES EMBALLAGES SCEE, 77230 Dammartin En Goele (FR)
(72) Inventeur:
(74) Mandataire: Madeuf, René Louis

(56) Documents cités:
- FR-A- 2 619 689
- US-A- 1 364 286
- US-A- 2 044 508

## Description

La présente invention concerne les obturateurs en matière plastique qui sont utilisés dans de nombreuses industries pour la fermeture, respectivement l'ouverture, de corps creux divers contenant ou dans lesquels circulent des fluides devant être distribués, soit directement, soit par des accessoires applicateurs.

L'invention s'applique plus particulièrement, mais non exclusivement, à ceux des obturateurs qui sont déplacés dans le sens axial du corps qui les supporte et qui permet la distribution d'un fluide également dans le sens axial du corps.

Conformément à l'invention, l'obturateur à mouvement vertical pour récipients divers, est caractérisé en ce qu'il comporte un capuchon coiffant au moins partiellement le sommet du corps sur lequel il est monté pour pouvoir coulisser, ledit corps étant muni d'un étrier monté coulissant, transversalement par rapport à l'axe longitudinal du récipient, et des moyens formant cames étant disposés entre l'étrier et le capuchon pour provoquer le déplacement axial dudit capuchon lors du déplacement transversal dudit étrier.

Diverses autres caractéristiques de l'invention ressortent d'ailleurs de la description détaillée qui suit.

Des formes de réalisation de l'objet de l'invention sont représentées, à titre d'exemples non limitatifs, aux dessins annexés.

La fig. 1 est une coupe-élévation en partie schématique de l'obturateur de l'invention.

La fig. 2 est une coupe prise sensiblement suivant la ligne II-II de la fig. 1.

La fig. 3 est une coupe prise sensiblement suivant la ligne III-III de la fig. 1.

La fig. 4 est un plan vu de dessus d'un des organes que comporte l'obturateur des figures précédentes.

La fig. 5 est une coupe analogue à la fig. 1 illustrant l'application de l'obturateur à un récipient distributeur.

La fig. 6 est une coupe vue sensiblement suivant la ligne VI-VI de la fig. 5.

La fig. 7 est une coupe vue sensiblement suivant la ligne VII-VII de la fig. 5.

La fig. 8 est une coupe analogue à la fig. 5 illustrant une autre application de l'obturateur.

La fig. 9 est une coupe vue suivant la ligne IX-IX de la fig. 8.

La fig. 10 est une élévation latérale illustrant une troisième application de l'obturateur.

Au dessin, 1 désigne le corps d'un objet devant comporter un obturateur. Le corps 1 peut, par exemple, être constitué par un récipient.

Le corps 1 délimite, au moins à sa partie supérieure, deux parties latérales planes 1a, 1b à partir desquelles sont formées des barrettes longitudinales 2, 3 qui délimitent, avec des épaulements 4, 5 du corps, des rainures 6, 7 pour le guidage de coulisses 8, 9 que comporte un étrier 10 conformé pour s'étendre de part et d'autre des parties latérales 1a, 1b du corps 1 et pour envelopper l'un de ses côtés frontaux.

Les épaulements 4, 5 du corps 1 servent également d'appui à un capuchon 11 qui présente des découpes latérales et terminales correspondant à l'étrier 10.

Le capuchon 11 délimite, dans sa paroi interne latérale, des rainures obliques 12, 13 terminées par une partie rectiligne 12a, 13a.

L'étrier 10 comporte, comme le montre le dessin, des coulisses 8, 9 et des ergots 14, 15 qui sont engagés dans les rainures obliques 12, 13 du capuchon 11.

Si on le désire, le capuchon 11 peut être recouvert par un couvercle amovible 16.

En position de repos, le capuchon 11 prend appui sur les épaulements 3, 4 du corps 1 et l'étrier 10 est également appliqué sur les parties libres desdits épaulements, de sorte qu'il n'est que peu ou pas apparent. Dans cette position de repos, les ergots 14, 15 se trouvent dans la partie haute des rainures obliques 12, 13, ainsi que l'illustre la fig. 1.

En déplaçant l'étrier 10 pour l'amener dans la position dans laquelle il est représenté en traits mixtes aux fig. 1 et 2. Cet étrier est guidé dans les rainures 6, 7 dans lesquelles les coulisses 8, 9 sont engagées. L'étrier a donc été déplacé dans une direction sensiblement perpendiculaire à l'axe longitudinal du corps 1.

Le déplacement de l'étrier provoque celui des ergots 14, 15 qui sont déplacés dans les rainures 12, 13 à la façon de cames, ce qui provoque le soulèvement du capuchon 11 qui est guidé par la paroi du corps 1.

En fin de course de l'étrier 10, les ergots 14, 15 sont disposés dans les parties rectilignes 12a, 13a et, par conséquent, le capuchon 11 est maintenu dans une position stable puisqu'une pression qui serait exercée sur lui ne permet pas de le ramener à la position de repos, décrite ci-dessus, tant que l'étrier 10 n'est pas lui-même ramené à sa position initiale.

On voit par ce qui précède que le dispositif décrit peut constituer un obturateur à mouvement vertical pour l'obturation de moyens d'ouverture du corps 1 lorsqu'il est constitué par un flacon ou autre récipient.

A titre d'exemple et uniquement pour que la réalisation, illustrée par les fig. 1 à 4, apparaisse opérationnelle, au moins un trou 17 est prévu dans le capuchon 11 pour faire apparaître que ce trou est obturé lorsque le capuchon 11 est à la position de repos et qu'il est, au contraire, dégagé du sommet du corps 1 lorsque le capuchon est levé.

Les fig. 5 à 7 illustrent une première application avantageuse de l'invention selon laquelle un bouchon 18 est engagé par une jupe 19 qu'il comporte au sommet du corps 1 pour prendre appui sur celui-ci. Le bouchon délimite des trous de passage 20 à l'intérieur d'une douille d'étanchéité 21 faisant saillie du dessus du bouchon et coopérant avec une jupe d'étanchéité 22 formée à l'intérieur du capuchon 11.

Dans ce cas, le capuchon 11 présente dans son dessus 11a des trous 23 pour des doigts obturateurs 24 formés à partir du dessus du bouchon 18 à l'intérieur de la douille d'étanchéité 21.

En supposant que le corps 1 est constitué par un récipient, lorsque l'étrier est déplacé pour être amené dans la position illustrée en traits mixtes et après retrait du couvercle amovible 16, le capuchon 11 est soulevé de la même manière que décrit dans ce qui précède et, par conséquent, un fluide contenu dans le corps 1 peut s'écouler par les trous 23 qui peuvent ensuite être refermés en ramenant l'étrier 10 à sa position initiale.

Les fig. 8 et 9 illustrent une autre réalisation selon laquelle le corps 1 supporte à son sommet un bouchon 25, percé d'au moins un trou 26, disposé à l'intérieur d'une douille d'étanchéité coopérant avec une jupe d'étanchéité 28, formée par le dessus du capuchon muni de pattes 29 de mise en place de support d'un rouleau applicateur 30.

Comme dans l'exemple précédent, un doigt obturateur 31 est formé sur le dessus du bouchon 25 et il entre dans un trou 32 du dessus du capuchon 11, lorsque celui-ci est en position de repos.

Après retrait du couvercle amovible 16, l'actionnement de l'étrier 10 provoque le soulèvement du capuchon 11 et, par conséquent, l'ouverture du trou 32, ce qui permet d'imprégner le rouleau applicateur 30 d'un produit contenu dans le corps 1.

La fig. 10 illustre une autre application selon laquelle le capuchon 11 est réalisé, par exemple de façon analogue à ce qui est décrit en référence à la fig. 8 et est muni, en lieu et place du rouleau 30, d'une éponge 33 ou autre produit poreux qui peut ainsi être imprégné d'un produit quelconque contenu dans le corps 1.

L'invention n'est pas limitée aux exemples de réalisation représentés et décrits en détail car diverses modifications peuvent y être apportées sans sortir de son cadre.

## Revendications

1. Obturateur à mouvement vertical pour récipients divers, caractérisé en ce qu'il comporte un capuchon (11) coiffant au moins partiellement le sommet d'un corps (1) sur lequel il est monté pour pouvoir coulisser, ledit corps (1) étant muni d'un étrier (10) monté coulissant transversalement par rapport à l'axe longitudinal du récipient, et des moyens formant cames étant disposés entre l'étrier (10) et le capuchon (11) pour provoquer le déplacement axial dudit capuchon (11) lors du déplacement transversal dudit étrier (10).

2. Obturateur selon la revendication 1, caractérisé en ce que le capuchon (11) présente une découpe correspondant à l'étrier (10) et est disposé de même manière que ledit étrier au-dessus d'épaulements (4, 5) du corps (1).

3. Obturateur selon l'une des revendications 1 ou 2, caractérisé en ce que l'étrier (10) comporte des coulisses de guidage (8, 9) disposées dans des rainures (6, 7) délimitées par le corps (1) entre les épaulements (4, 5) et des barrettes (2, 3) saillant des côtés latéraux du corps (1).

4. Obturateur selon les revendications 1 à 3, caractérisé en ce que les moyens formant cames comportent des ergots (14, 15) engagés dans des rainures (12, 13) formés par l'étrier (10) et le capuchon (11).

5. Obturateur selon les revendications 1 à 4, caractérisé en ce que les rainures (12, 13) présentent des parties rectilignes (12a, 13a) pour le logement des ergots (14, 15), lorsque ceux-ci occupent une position qui correspond à la position de soulèvement du capuchon (11) par rapport au corps (1).

6. Obturateur selon les revendications 1 à 5, caractérisé en ce que le capuchon (11) incorpore des moyens de distribution.

7. Obturateur selon les revendications 1 à 6, caractérisé en ce que le récipient est muni, à son sommet, d'un bouchon (18, 25) dont le dessus comporte au moins un doigt obturateur (24, 31) pour l'obturation, respectivement l'ouverture, d'au moins un trou (23, 32) prévu dans le dessus du capuchon (11).

8. Obturateur selon les revendications 1 à 7, caractérisé en ce que le dessus du capuchon (11) supporte un rouleau applicateur (30), une éponge (33) ou un produit poreux ou analogues.

9. Obturateur selon les revendications 1 à 8, caractérisé en ce que le bouchon (18, 25) est muni sur son dessus d'une douille d'étanchéité (21, 27) dans laquelle est disposé le doigt obturateur (24, 31), ladite douille coopérant avec une jupe d'étanchéité (22, 28) formée par le capuchon (11).

10. Obturateur selon les revendications 1 à 9, caractérisé en ce que le capuchon (11) est muni d'un couvercle amovible (16).

## Patentansprüche

1. Senkrecht bewegliche Verschlußvorrichtung für verschiedene Behälter, dadurch gekennzeichnet, daß sie eine Verschlußkappe (11) beinhaltet, die wenigstens teilweise den Kopf eines Körpers (1) überdeckt, auf welchem sie verschiebbar aufgebaut ist, wobei der besagte Körper (1) mit einem Bügel (10) versehen ist, der in Bezug auf die Längsachse des Behälters quer verschiebbar aufgebaut ist, und mit Mitteln versehen ist, die Nocken bilden, die zwischen dem Bügel (10) und der Verschlußkappe (11) angeordnet sind, um während der Querverschiebung des besagten Bügels (10) die achsiale Verschiebung der besagten Verschlußkappe (11) hervorzurufen.

2. Verschlußvorrichtung nach Anspruch 1, dadurch gekennzeichnet, daß die Verschlußkappe (11) einen Ausschnitt aufweist, der dem Bügel (10) entspricht, und daß sie in gleicher Weise wie der besagte Bügel oberhalb der Schultern (4,5) des Körpers (1) angeordnet ist.

3. Verschlußvorrichtung nach einem der Ansprüche 1 oder 2, dadurch gekennzeichnet, daß der Bügel (10) Leitschienen (8,9) beinhaltet, die in Rillen (6,7) angeordnet sind, die vom Körper (1) zwischen den Schultern (4,5) und den aus den Seitenwänden des Körpers (1) vorstehenden Stegen (2,3) ausgespart sind.

4. Verschlußvorrichtung nach den Ansprüchen 1 bis 3, dadurch gekennzeichnet, daß die Nocken bildenden Mittel Vorsprünge (14,15) aufweisen, die in Nuten (12,13) eingreifen, die von dem Bügel (10) und der Verschlußkappe (11) gebildet werden.

5. Verschlußvorrichtung nach den Ansprüchen 1 bis 4, dadurch gekennzeichnet, daß die Nuten (12,13) geradlinige Partien (12a,13a) zur Aufnahme der Vorsprünge (14,15) aufweisen, wenn diese eine Stellung einnehmen, die der Stellung der in Bezug auf den Körper (1) angehobenen Verschlußkappe (11) entspricht.

6. Verschlußvorrichtung nach den Ansprüchen 1 bis 5, dadurch gekennzeichnet, daß die Verschlußkappe (11) Mittel zum Ausgeben aufweist.

7. Verschlußvorrichtung nach den Ansprüchen 1 bis 6, dadurch gekennzeichnet, daß der Behälter in seinem Kopfteil mit einem Stopfen (18,25) ausgestattet ist, dessen Oberseite mindestens einen Verschlußstift (24,31) zum Verschließen bzw. Öffnen mindestens eines im Oberteil der Verschlußkappe (11) vorgesehenen Lochs (23,32) besitzt.

8. Verschlußvorrichtung nach den Ansprüchen 1 bis 7, dadurch gekennzeichnet, daß das Oberteil der Verschlußkappe (11) eine Anwendungsrolle (30), einen Schwamm (33) oder ein poröses Material oder etwas Ähnliches trägt.

9. Verschlußvorrichtung nach den Ansprüchen 1 bis 8, dadurch gekennzeichnet, daß der Stopfen (18,25) auf seiner Oberseite mit einer Dichthülse (21,27) versehen ist, in welcher der Verschlußstift (24,31)) angeordnet ist, wobei die besagte Hülse mit einer Dichtschürze (22,28) zusammenwirkt, die von der Verschlußkappe (11) geformt ist.

10. Verschlußvorrichtung nach den Ansprüchen 1 bis 9, dadurch gekennzeichnet, daß die Verschlußkappe (11) mit einem abnehmbaren Deckel (16) ausgestattet ist.

## Claims

1. Vertical movement closure device for various containers, characterized in that it comprises a cap (11) covering at least partially the top portion of a body (1) on which it is mounted in order to be able to slide, said body (1) being provided with a stirrup (10) slidably mounted, transversely with respect to the longitudinal axis of the container, and cam forming means being placed between the stirrup (10) and the cap (11) for causing the axial displacement of said cap (11) during the transverse displacement of said stirrup (10).

2. Closure device according to claim 1, characterized in that the cap (11) is formed with a cut-out corresponding to the stirrup (10) and is placed in same manner as said stirrup above shoulders (4, 5) of the body (1).

3. Closure device according to one of claims 1 or 2, characterized in that the stirrup (10) comprises guiding slides (8, 9) placed inside slots (6, 7) defined by the body (1) between the shoulders (4, 5) and small bars (2, 3) protruding from the lateral sides of the body (1).

4. Closure device according to claims 1 to 3, characterized in that the cam forming means include studs (14, 15) engaged inside slots (12, 13) formed by the stirrup (10) and the cap (11).

5. Closure device according to claims 1 to 4, characterized in that the slots (12, 13) have rectilinear portions (12a, 13a) for housing the lugs (14, 15), when the latter occupy a position corresponding to the raised position of the cap (11) with respect to the body (1).

6. Closure device according to claims 1 to 5, characterized in that the cap (11) incorporates distribution means.

7. Closure device according to claims 1 to 6, characterized in that the container is provided, at its top portion, with a plug (18, 25) the top portion of which includes at least one closure finger (24, 31) for the closing, respectively the opening, of at least one hole (23, 32) provided in the top portion of the cap (11).

8. Closure device according to claims 1 to 7, characterized in that the top portion of the cap (11) supports an applicator roller (30), a sponge (33) or a porous product or the like.

9. Closure device according to claims 1 to 8, characterized in that the plug (18, 25) is provided on its top portion with a sealing socket (21, 27) in which is placed the closure finger (24, 31), said socket cooperating with a sealing skirt (22, 28) formed by the cap (11).

10. Closure device according to claims 1 to 9, characterized in that the cap (11) is provided with a removable lid (16).
